# EUROPÄISCHE PATENTSCHRIFT

(11) **EP 1 291 485 B1**
(45) Veröffentlichungstag und Bekanntmachung des Hinweises auf die Patenterteilung: **18.07.2007**
(21) Anmeldenummer: 01121519.1
(22) Anmeldetag: 08.09.2001
(51) Int. Cl.: E06B 9/60

(54) **Rollo**
Roller screen
Store enroulable

(43) Veröffentlichungstag der Anmeldung: 12.03.2003
(73) Patentinhaber: Arno Arnold GmbH, D-63179 Obertshausen (DE)
(72) Erfinder: Mang, Wolf, 63179 Obertshausen (DE)
(74) Vertreter: Böck, Bernhard

(56) Entgegenhaltungen:
- EP-A- 0 821 130
- FR-A- 830 401

## Beschreibung

Die Erfindung betrifft ein Rollo für eine aufwickelbare Abdeckung insbesondere zur Abdeckung von Maschinen, für Fenster, Garagentore etc., mit einer in einem Rohr befindlichen, schraubenförmig gewickelten Drehfeder als Energiespeicher, deren erstes Federende drehfest mit dem Rohr und deren zweites Federende drehfest mit einem ersten von zwei Achszapfen verbunden ist, welche eine Achse ausbilden, um die das Rohr drehbar ist, wobei am äußeren Umfang des Rohres ein Ende der Abdeckung befestigt ist.

Rollos dieser Art sind seit langem bekannt.

Unter sich ändernder Belastung der Drehfeder beim Auf- und Abwickeln der Abdeckung variiert deren Federlänge in Achsrichtung. Um zu verhindern, dass dadurch die als Schraubenfeder ausgebildete Drehfeder ausknickt, ist es bereits bekannt, an einem der Achszapfen ein Gewindestück vorzusehen, auf dem ein in dem Rohr unverdrehbares Gleitstück für ein Federende der Drehfeder axial verschiebbar ist und dabei belastungsbedingte Längenänderungen der Drehfeder ausgleicht. Zu diesem Zweck ist das Haltestück mit einer Schlossmutter verbunden, die auf dem Gewindestück geführt ist und mit der inneren Oberfläche des Rohres eine Art Keilwellenverbindung bildet.

Eine solche Anordnung ist relativ aufwendig und verlangt mehrere kompliziert geformte und teure Einzelteile.

Die Erfindung hat sich deshalb die Aufgabe gestellt, bei einem Rollo der eingangs bezeichneten Art dafür zu sorgen, dass die beim Betrieb des Rollos unvermeidlichen Längenänderungen der Drehfeder mit einfacheren Mitteln ausgeglichen werden.

Erfindungsgemäß wird die Aufgabe dadurch gelöst, dass an dem ersten Achszapfen ein in das Innere des Rohres weisendes Haltestück zur Befestigung des zweiten Federendes und ferner in dem Rohr ein darin drehfestes, jedoch axial frei bewegliches Gleitstück zur Befestigung des ersten Federendes vorgesehen sind.

In Achsrichtung des Rohres ist auf diese Weise eine Zwangsführung des Gleitstückes nicht mehr erforderlich, es genügt, wenn dafür gesorgt wird, dass das an das erste Federende gekoppelte Gleitstück dessen axiale Bewegung widerstandsarm übernimmt und lediglich nach wie vor an dem Rohr unverdrehbar ist. Eine Stellgewindeverbindung zwischen dem Gleitstück und dem ersten Achszapfen ist nicht erforderlich. Die erfindungsgemäße Anordnung gewährleistet entsprechend einen reibungsarmen Betrieb und kommt dabei gleichzeitig mit einfachen, billig herzustellenden Maschinenelementen aus.

Die Federenden können bequem arretiert werden, wenn das Haltestück und/oder das Gleitstück an ihrem jeweiligen Umfang mit einer gewindeähnlichen Rille versehen sind, deren Abmaße zur Aufnahme und Festlegung der Federenden dienen in der Weise, dass diese in der Rille einen Presssitz ausbilden, wenn die Drehfeder entspannt ist.

Bei einer besonders vorteilhaften Ausführung der Erfindung kann das Gleitstück, welches zweckmäßig dem inneren Querschnitt des Rohres angepasst ist, mit der inneren Oberfläche des Rohres eine Spielpassung ausbilden. Entsprechend glatte Oberflächen der Passungsteile sorgen dann für geringstmögliche Reibung während des Rollo-Betriebes.

Zur Verhinderung einer relativen Drehbewegung zwischen den Passungsteilen, also dem Rohr und dem Gleitstück, reicht es beispielsweise völlig aus, wenn das Gleitstück eine Passfeder aufweist, die in einem angepasstem achsparallelen Schlitz des Rohres geführt ist, dessen Länge dabei am besten so bemessen ist, dass Änderungen der Einspannlänge der Drehfeder während des gesamten Rollo-Betriebes ungehindert stattfinden können.

Durch die Erfindung ist sichergestellt, dass die tordierende Drehfeder in ihrer Achsrichtung unbehindert auf Längenänderung reagieren kann, gleichzeitig aber die verwendeten Einzelteile mit einfachen Mittel hergestellt und zusammengebaut werden können, ohne dass an einer langen Lebensdauer des Rollos Abstriche gemacht werden müssten.

An Hand der Zeichnung wird nachstehend ein Ausführungsbeispiel der Erfindung näher beschrieben. Die einzige Fig.1 zeigt einen Längsschnitt durch ein erfindungsgemäßes Rollo, wobei die damit verbundene, auf- und abwickelbare Abdeckung weggelassen worden ist.

Ein in seiner Länge etwa der Breite einer aufzuwickelnden Abdeckung entsprechendes Rohr 1 ist an seinen beiden Rohrenden 1a,b jeweils mit einer Nabe 2 versehen, die an dem Rohr 1 starr befestigt sind, etwa dadurch, dass sie in die zugehörigen Rohrenden 1a,b eingepresst worden sind, wie das in der Zeichnung angedeutet ist. An jeder Nabe 2 befindet sich eine axiale Durchgangsbohrung 3, die einen (ortsfest anbringbaren) Achszapfen 4a,b überfängt, wobei die Nabe 2 mittels eines Anschlagbundes 4c der Achszapfen 4a,b und je einem Spannring 5 auf dem Achszapfen 4a,b axial arretiert ist. Eine leichte Spielpassung zwischen der Nabe 2 und dem Achszapfen 4a,b sorgt für deren reibungsarme gegenseitige Verdrehbarkeit. Stattdessen kann die Nabe 2 auch als Wälzlager vorgesehen sein, wobei dann statt der Spielpassung eine Presspassung zwischen der Nabe 2 und dem Achszapfen 4a,b erforderlich ist. Damit ist jedenfalls das Rohr 1 an den Achszapfen 4a,b - die eine Achse 6 ausbilden - um diese Achse 6 reibungsarm drehbar.

An einem ersten Achszapfen 4a in dem Rohrende 1a ist außerdem ein in das Innere des Rohres 1 gerichtetes Haltestück 7 vorgesehen, das an seinem zylindrischen Umfang eine spiralförmige Rille 7a aufweist, deren Abmaße denjenigen einer schraubenförmig gewickelten, in dem Rohr 1 befindlichen Drehfeder 8 so angepasst sind, dass deren (zweites) Federende 8b auf das Haltestück 7 aufgeschraubt werden kann. Dabei ist dafür gesorgt, dass das Federende 8b mit der Rille 7a einen Presssitz ausbildet, wenn die Drehfeder 8 entspannt ist, dann nämlich, wenn die Abdeckung auf dem Rohr 1 aufgewickelt ist.

Zwischen der Drehfeder 8 und einem zweiten Achszapfen 4b in dem zweiten Rohrende 1b ist in dem Rohr 1 ein Gleitstück 9 axial frei beweglich vorgesehen, dessen zylindrische Mantelfläche 9a zu diesem Zweck mit der inneren Oberfläche 1c des Rohres 1 eine leichtgängige Spielpassung ausbildet. Das Gleitstück 9 ist außerdem gegen Verdrehung im Rohr 1 mittels einer an ihm vorgesehenen Passfeder 10 gesichert, die in einen achsparallelen Schlitz 1d des Rohres 1 eingreift, dessen Länge in Richtung der Achse 6 so gewählt ist, dass das Gleitstück 9 allen Längenänderungen der Drehfeder 8 während des Rollo-Betriebes zu folgen vermag.

Ein dem Haltestück 7 entsprechender koaxialer Zapfen 9b des Gleitstückes 9 ist mit einer Rille 9c versehen, deren Abmaße wiederum denjenigen der Drehfeder 8 so angepasst sind, dass deren (erstes) Federende 8a auf den Zapfen 9b aufgeschraubt werden kann und mit dessen Rille 9c ebenfalls bereits einen Presssitz ausbildet, wenn die Drehfeder 8 entspannt ist.

### Bezugszeichenliste

- 1: Rohr
- 1a,b: Rohrende
- 1c: (innere) Oberfläche
- 1d: Schlitz
- 2: Nabe
- 3: Durchgangsbohrung
- 4a,b: Achszapfen
- 4c: Anschlagbund
- 5: Spannring
- 6: Achse
- 7: Haltestück
- 7a: Rille
- 8: Drehfeder
- 8a,b: Federende
- 9: Gleitstück
- 9a: Mantelfläche
- 9b: Zapfen
- 9c: Rille
- 10: Passfeder

## Patentansprüche

1. Rollo für eine aufwickelbare Abdeckung insbesondere zur Abdeckung von Maschinen, für Fenster, Garagentore etc., mit einer in einem Rohr (1) befindlichen, schraubenförmig gewickelten Drehfeder (8) als Energiespeicher, deren erstes Federende (8a) drehfest mit dem Rohr (1) und deren zweites Federende (8b) drehfest mit einem ersten von zwei Achszapfen (4a,b) verbunden ist, welche eine Achse (6) ausbilden, um die das Rohr (1) drehbar ist, wobei am äußeren Umfang des Rohres (1) ein Ende der Abdeckung befestigt ist,
**dadurch gekennzeichnet, dass**
an dem ersten Achszapfen (4a) ein in das Innere des Rohres (1) weisendes Haltestück (7) zur Befestigung des zweiten Federendes (8b) und ferner in dem Rohr (1) ein darin drehfestes, jedoch axial frei bewegliches Gleitstück (9) zur Befestigung des ersten Federendes (8a) vorgesehen sind.

2. Rollo nach Anspruch 1, **dadurch gekennzeichnet, dass** das Haltestück (7) und/oder das Gleitstück (9) an ihrem jeweiligen Umfang mit einer gewindeähnlichen Rille (7a,9c) versehen sind, deren Abmaße zur Aufnahme und Festlegung der Federenden (8a,b) geeignet sind in der Weise, dass diese in der Rille (7a,9c) einen Presssitz ausbilden, wenn die Drehfeder (8) entspannt ist.

3. Rollo nach einem der Ansprüche 1 oder 2, **dadurch gekennzeichnet, dass** das Gleitstück (9) mit der inneren Oberfläche (1 c) des Rohres (1) eine Spielpassung ausbildet.

4. Rollo nach einem der Ansprüche 1 bis 3, **dadurch gekennzeichnet, dass** das Gleitstück (9) dem inneren Querschnitt des Rohres (1) angepasst ist

5. Rollo nach einem der Ansprüche 1 bis 4, **dadurch gekennzeichnet, dass** das Gleitstück (9) eine Passfeder (10) aufweist, die in einem angepasstem achsparallelen Schlitz (1d) des Rohres (1) geführt ist.

6. Rollo nach Anspruch 5, **dadurch gekennzeichnet, dass** die Länge des Schlitzes (1d) so bemessen ist, dass Änderungen der Einspannlänge der Drehfeder (8) während des Betriebes ungehindert stattfinden können.

## Claims

1. Roller for a cover which may be rolled up, in particular for the covering of machinery, for windows, garage doors, etc., with a wound helical torsion spring (8) as an energy accumulator located in a tube (1), the first spring end (8a) thereof being connected fixedly in terms of rotation to the tube (1) and the second spring end (8b) thereof being connected fixedly in terms of rotation to a first of two axle journals (4a, b) which form an axle (6) about which the tube (1) may be rotated, one end of the cover being fastened to the outer periphery of the tube (1),
**characterized in that**
a retaining part (7) facing into the interior of the tube (1) is provided on the first axle journal (4a) for fastening the second spring end (8b) and in the tube (1) a sliding part (9) which is fixed in terms of rotation therein but is axially freely movable is also provided for fastening the first spring end (8a).

2. Roller according to Claim 1,
**characterized in that**
the retaining part (7) and/or the sliding part (9) are provided on their respective periphery with a thread-like groove (7a, 9c), the size thereof being suitable for receiving and securing the spring ends (8a, b), such that said spring ends form an interference fit in the groove (7a, 9c) when the torsion spring (8) is released.

3. Roller according to one of Claims 1 or 2,
**characterized in that**
the sliding part (9) forms a clearance fit with the inner surface (1c) of the tube (1).

4. Roller according to one of Claims 1 to 3,
**characterized in that**
the sliding part (9) is adapted to the inner cross-section of the tube (1).

5. Roller according to one of Claims 1 to 4,
**characterized in that**
the sliding part (9) comprises a feather key (10) which is guided in an adapted axially parallel slot (1d) of the tube (1).

6. Roller according to Claim 5,
**characterized in that**
the length of the slot (1d) is such that alterations to the clamping length of the torsion spring (8) are able to take place unhindered during operation.

## Revendications

1. Store pour une couverture enroulable, notamment pour recouvrir des machines, pour des fenêtres, des portes de garage etc., avec un ressort de torsion (8) enroulé sous forme hélicoïdale, se trouvant dans un tube (1), faisant fonction d'accumulateur d'énergie, dont la première extrémité de ressort (8a) est reliée de façon solidaire en rotation avec le tube (1) et dont la deuxième extrémité de ressort (8b) est reliée de façon solidaire en rotation avec un premier parmi deux tourillons (4a, b) formant un axe (6) autour duquel le tube (1) est rotatif, une extrémité de la couverture étant fixée sur la périphérie extérieure du tube (1),
**caractérisé en ce que**
il est prévu sur le premier tourillon (4a) une pièce de retenue (7) dirigée vers l'intérieur du tube (1), pour la fixation de la deuxième extrémité du ressort (8b) et par ailleurs, dans le tube (1) une pièce à coulisse (9) solidaire en rotation dans ce dernier, mais toutefois librement mobile, pour la fixation de la première extrémité de ressort (8a).

2. Store selon la revendication 1,
**caractérisé en ce que**
la pièce de retenue (7) et/ou la pièce à coulisse (9) est munie sur sa périphérie respective d'une cannelure similaire à un filetage (7a, 9c), dont les dimensions sont adaptées pour la réception et l'immobilisation des extrémités du ressort (8a, b), de manière à ce que ces dernières forment dans la cannelure (7a, 9c) un ajustement forcé, lorsque le ressort de torsion (8) est détendu.

3. Store selon l'une quelconque des revendications 1 ou 2,
**caractérisé en ce que**
la pièce à coulisse (9) forme avec la surface intérieure (1c) du tube (1) un ajustement avec jeu.

4. Store selon l'une quelconque des revendications 1 à 3,
**caractérisé en ce que**
la pièce à coulisse (9) est adaptée à la section transversale intérieure du tube (1).

5. Store selon l'une quelconque des revendications 1 à 4,
**caractérisé en ce que**
la pièce à coulisse (9) comporte un ressort d'ajustage (10) qui est guidé dans une encoche (1d) adaptée, parallèle à l'axe du tube (1).

6. Store selon la revendication 5,
**caractérisé en ce que**
la longueur de l'encoche (1d) est dimensionnée de sorte que des modifications de la longueur de serrage du ressort de torsion (8) puissent avoir lieu sans entrave pendant le fonctionnement.
